# EUROPÄISCHE PATENTSCHRIFT

(11) **EP 1 681 414 B1**
(45) Veröffentlichungstag und Bekanntmachung des Hinweises auf die Patenterteilung: **05.06.2024**
(21) Anmeldenummer: 06100293.7
(22) Anmeldetag: 12.01.2006
(51) Int. Cl.: E05B 47/00, E05B 65/08, E05F 15/643

(54) **Verriegelungsvorrichtung**
Locking device
Dispositif de verrouillage

(30) Priorität: 14.01.2005 DE 102005002102
(43) Veröffentlichungstag der Anmeldung: 19.07.2006
(73) Patentinhaber: GEZE GmbH, 71229 Leonberg (DE)
(72) Erfinder: Habicht, Olaf, 73431 Aalen (DE); Holzer, Klaus, 71292 Friolzheim (DE)

(56) Entgegenhaltungen:
- EP-A1- 0 743 416
- DE-A1- 4 433 498
- DE-A1- 19 700 859
- FR-A1- 2 596 448
- US-A- 5 148 631

## Beschreibung

Die Erfindung betrifft eine Verriegelungsvorrichtung nach dem Oberbegriff des Patentanspruchs 1.

Aus der US 5,148,631 ist ein pneumatischer Türantrieb bekannt. Eine Verriegelungsvorrichtung ist zum Verriegeln der mit einem Treibriemen bewegungsgekoppelten Türflügel vorgesehen, wobei die Verriegelungsvorrichtung ein zwischen einer entriegelnden Stellung und einer verriegelnden Stellung bewegliches Verriegelungsglied aufweist. Das Verriegelungsglied wirkt mit dem Treibriemen zusammen, so dass der Treibriemen durch das sich in der verriegelnden Stellung befindende Verriegelungsglied blockierbar ist, indem das Verriegelungsglied in eine Ausnehmung eingreift. Die Ausnehmung befindet sich an einem Haken, welcher an einem mit dem Treibriemen wirkverbundenen Kraftübertragungselement montiert ist. Das Verriegelungsglied wird durch einen federbeaufschlagten Schwenkhebel gebildet.

Aus der EP 0 743 416 A1 ist eine Antriebseinrichtung für ein Torblatt bekannt. Das Torblatt ist mittels eines Gestänges mit einem verschiebbaren Mitnehmer verbunden, wobei der Mitnehmer mit einem umlaufenden Treibriemen gekoppelt ist. Eine am Mitnehmer schwenkbar gelagerte Rastklinke bildet das Verriegelungsglied und greift in Verriegelungsstellung in eine Aussparung einer führungsschienenseitige Rastvorrichtung ein. Ein in eine Vertiefung des Mitnehmers eingreifender Schieber dient der Entriegelung der Rastklinke, wenn der Treibriemen durch den Antrieb in Bewegung versetzt wird.

Beide vorgenannte Lösungen weisen eine Betätigung des Verriegelungsglieds durch den Treibriemen auf. Diese Anordnungen weisen insgesamt jeweils eine sehr hohe Teileanzahl auf und beanspruchen viel Bauraum. Montageungenauigkeiten und/oder Verschleiß der maßgeblichen Bauteile können außerdem dazu führen, dass die Verriegelungsvorrichtung nicht mehr korrekt arbeitet.

Aus der FR 2 596 448 A1 (Druckschrift D3) ist eine automatische Tür mit automatischem Verriegelungssystem bekannt. Ein elektromagnetisch betätigbarer Riegel greift in ein flügelseitig angeordnetes Schließblech ein, d.h. zu der Befestigung des Schließblechs sind Eingriffe an der Struktur des Flügels erforderlich.

Aus der DE 197 00 859 A1 ist eine Verriegelungsvorrichtung zum Verriegeln einer Tür mit einem Schiebeflügel bekannt. Der Flügel ist über einen Mitnehmer mit einem Treibriemen, welcher von einem Antriebsmotor antreibbar ist, bewegungsgekoppelt. Die Verriegelungsvorrichtung weist ein zwischen einer entriegelnden Stellung und einer verriegelnden Stellung bewegliches Verriegelungsglied auf und wirkt mit dem Treibriemen so zusammen, dass der Treibriemen durch das sich in der verriegelnden Stellung befindende Verriegelungsglied blockierbar ist, indem das Verriegelungsglied in eine an dem Treibriemen befindliche Ausnehmung eingreift. Die Vertiefungen zwischen den Zähnen des Treibriemens stellen die an dem Treibriemen befindliche Ausnehmung dar. Das Verriegelungsglied ist mit einem als Rechen ausgebildeten Andruckelement verbunden, welcher der Verzahnung des Treibriemens entsprechende Zinken aufweist. Wird das Verriegelungsglied durch den Verriegelungsantrieb in Richtung seiner verriegelnden Stellung bewegt, greifen die Zinken des Andruckelements in die Verzahnung des Treibriemens ein, wobei der Treibriemen gegen ein ortsfestes Widerlager gepresst wird. Hiermit ist der Treibriemen blockiert und der mit dem Treibriemen bewegungsgekoppelte Flügel verriegelt. Nachteilig bei dieser Anordnung ist, dass der Flügel mit dieser Verriegelungsvorrichtung prinzipiell in jeder Stellung blockierbar ist, da die Zinken des Andruckelements überall in die Verzahnung des Treibriemens eingreifen können, wobei zur Entriegelung das Verriegelungsglied durch den Verriegelungsantrieb oder manuell in Richtung seiner entriegelnden Stellung bewegt werden muss. Kommt es aber beispielsweise zu einem Defekt des Verriegelungsantriebs oder der den Verriegelungsantrieb ansteuernden Steuerungseinrichtung, ist es denkbar, dass der Flügel möglicherweise in einer unerwünschten Position (z.B. teilweise geöffnet) verriegelt verbleibt.

Der Erfindung liegt die Aufgabe zugrunde, eine Verriegelungsvorrichtung zu schaffen, welche einfach aufgebaut ist und den Flügel zuverlässig in der gewünschten Verriegelungsposition verriegelt, wobei in den anderen, von der Verriegelungsposition abweichenden Flügelpositionen eine ungehinderte Bewegung des Flügels - auch bei betätigtem Verriegelungsglied - sowie eine automatische Verriegelung bei Erreichen der Verriegelungsposition gewährleistet ist.

Die Aufgabe wird durch die Merkmale des Patentanspruchs 1 gelöst. Die Unteransprüche bilden vorteilhafte Ausgestaltungsmöglichkeiten der Erfindung.

Dadurch, dass die am Treibriemen befindliche Ausnehmung in einem an dem Treibriemen in der Verriegelungsposition des Treibriemens montierten Gegenglied angeordnet ist, ist der Treibriemen - bei einfachem Aufbau der Verriegelungsvorrichtung - zuverlässig in der gewünschten Verriegelungsposition blockierbar.

In den anderen, von der Verriegelungsposition abweichenden Flügelpositionen ist - auch bei betätigtem Verriegelungsglied - eine ungehinderte Bewegung des Flügels sowie - bei Bedarf - auch eine automatische Verriegelung bei Erreichen der Verriegelungsposition dadurch gewährleistet, dass das Gegenglied so ausgebildet ist, dass das Verriegelungsglied außerhalb der Verriegelungsposition des Treibriemens mit diesem nicht verriegelbar ist.

Das Verriegelungsglied ist in seiner verriegelnden Stellung vom Treibriemen beabstandet, wodurch zusätzlich eine ungehinderte Bewegung des Flügels sichergestellt ist.

Das Gegenglied weist eine Führungseinrichtung für das Verriegelungsglied auf. Die Führungseinrichtung des Gegengliedes kann als Auflaufschräge ausgebildet sein. Somit kann das Verriegelungsglied, falls es sich in seiner verriegelnden Stellung befindet, über die Auflaufschräge in die Ausnehmung des Gegengliedes geführt werden und in diese einrasten, wenn der Treibriemen aus einer von der Verriegelungsposition abweichenden Position in die Verriegelungsposition bewegt wird.

Das Verriegelungsglied kann mit einer Rückstelleinrichtung zusammenwirken, durch welche das Verriegelungsglied in Richtung seiner verriegelnden Stellung beaufschlagt wird. Hierdurch wird eine zuverlässige Verriegelung bei Erreichen der Verriegelungsposition gewährleistet. Die Rückstelleinrichtung kann als mechanischer Energiespeicher, beispielsweise als Feder ausgebildet sein, welche bei einer Bewegung des Verriegelungsgliedes aus seiner verriegelnden Stellung in Richtung seiner entriegelnden Stellung komprimierbar ist.

Das Verriegelungsglied wirkt mit einem Verriegelungsantrieb zusammen, durch welchen das Verriegelungsglied zwischen seiner verriegelnden Stellung und seiner entriegelnden Stellung bewegbar ist. Der Verriegelungsantrieb kann einen elektrischen Aktor, beispielsweise einen Elektromagneten, einen Elektromotor oder ein Piezoelement aufweisen, welcher das Verriegelungsglied zwischen seiner verriegelnden Stellung und seiner entriegelnden Stellung antreibt. Für den Verriegelungsantrieb sind verschiedene Ausführungen denkbar:
Der Verriegelungsantrieb kann als bistabiler Elektromagnet ausgebildet sein, d.h. das Verriegelungsglied wird in entriegelnder Position durch einen Permanentmagneten gegen die Federkraft gehalten. Ein durch die Spule des Elektromagneten kurzzeitig erzeugtes magnetisches Feld hebt die Wirkung des Permanentmagneten auf. woraufhin der mechanischen Energiespeicher das Verriegelungsglied dann in Richtung seiner verriegelnde Stellung beaufschlagt.

Der Verriegelungsantrieb kann in einer alternativen Ausführung nach dem Arbeitsstromprinzip funktionieren. Bei Bestromung des elektrischen Aktors wird dann das Verriegelungsglied in seine entriegelnde Stellung bewegt. Bei fehlender Bestromung des elektrischen Aktors wird das Verriegelungsglied durch den mechanischen Energiespeicher wieder in seine verriegelnde Stellung beaufschlagt. Hierdurch ist sichergestellt, dass auch bei Ausfall der elektrischen Energieversorgung eine sichere Verriegelung der Türanlage gewährleistet ist. Eine Entriegelung kann dann bei Bedarf manuell, beispielsweise durch Betätigung eines am Verriegelungsglied angeordneten Griffes erfolgen.

Der Verriegelungsantrieb kann in einer weiteren alternativen Ausführung als Elektromotor ausgebildet sein, wobei dieser das Verriegelungsglied mit oder ohne mechanischen Energiespeicher antreiben kann.

Mit der erfindungsgemäßen Verriegelungsvorrichtung ist also außerhalb der Verriegelungsposition des Flügels eine ungehinderte Flügelbewegung auch dann möglich, wenn beispielsweise bei dem Verriegelungsantrieb bzw. bei der den Verriegelungsantrieb ansteuernden Steuerungseinrichtung ein Defekt auftritt bzw. wenn versehentlich manuell verriegelt wurde und das Verriegelungsglied sich dadurch permanent in seiner verriegelnden Stellung befindet.

Aufgrund der vorangehend beschriebenen Vorteile eignet sich die erfindungsgemäße Verriegelungsvorrichtung zum Einsatz in Sicherheitstüren, beispielsweise Brandschutztüren, Rauchschutztüren oder Fluchtwegtüren, bei welchen in einer bestimmten Türstellung (Verriegelungsposition) eine zuverlässige Verriegelung des Türflügels gewährleistet sein muss, während jedoch in den anderen Türstellungen eine ungehinderte Bewegung des Türflügels erforderlich ist, d.h. dass der Türflügel auch bei aktivierter oder defekter Verriegelungsvorrichtung frei bewegbar sein muss.

Im Nachfolgenden wird ein Ausführungsbeispiel in der Zeichnung anhand der Figuren näher erläutert.

Dabei zeigen:
- Fig. 1: eine erfindungsgemäße Verriegelungsvorrichtung in dreidimensionaler Ansicht von schräg oben, in Verriegelungsposition des Flügels bei verriegelnder Stellung des Verriegelungsgliedes;
- **Fig. 2**: eine schematische Darstellung der Verriegelungsvorrichtung aus Fig. 1, in Verriegelungsposition des Flügels bei verriegelnder Stellung des Verriegelungsgliedes;
- **Fig. 3**: die schematische Darstellung gemäß Fig. 2, in Verriegelungsposition des Flügels bei entriegelnder Stellung des Verriegelungsgliedes;
- **Fig. 4**: die schematische Darstellung gemäß Fig. 2, außerhalb der Verriegelungsposition des Flügels bei verriegelnder Stellung des Verriegelungsgliedes;
- **Fig. 5**: die schematische Darstellung gemäß Fig. 2, bei Flügelbewegung in Richtung der Verriegelungsposition bei verriegelnder Stellung des Verriegelungsgliedes;
- **Fig. 6**: die schematische Darstellung gemäß Fig. 2, kurz vor Erreichen der Verriegelungsposition des Flügels bei verriegelnder Stellung des Verriegelungsgliedes.

**Fig. 1** zeigt eine mit einem Treibriemen 2 zusammenwirkende Verriegelungsvorrichtung 1 für einen nicht dargestellten Schiebetürantrieb, welcher so aufgebaut sein kann, wie es in der gattungsbildenden DE 197 00 859 A1 dargestellt ist.

Der Treibriemen 2 ist über mindestens einen nicht dargestellten Mitnehmer mit mindestens einem nicht dargestellten Schiebeflügel verbunden und wird über mindestens eine nicht dargestellte Antriebseinrichtung angetrieben. Eine Bewegung des Treibriemens 2 bewirkt also eine entsprechende Bewegung des angeschlossenen Flügels. Die Verriegelungsvorrichtung 1 ist ortsfest an dem Schiebetürantrieb montiert, beispielsweise an einem Profil des Antriebs. Der Treibriemen 2 ist über nicht dargestellte Umlenkrollen als umlaufender Treibriemen 2 geführt. Bei mehrflügeligen Schiebetüranlagen können die Flügel über mehrere Mitnehmer an diesem Treibriemen 2 angekoppelt sein.

Die Verriegelungsvorrichtung 1 weist einen Verriegelungsantrieb 4 auf, welcher ein bewegliches Verriegelungsglied 3 zwischen einer verriegelnden Stellung und einer entriegelnden Stellung antreibt. Das Verriegelungsglied 3 wirkt mit einem Gegenglied 7 zusammen, welches mittels zweier Klemmplatten 5, 6 an dem Treibriemen 2 montiert ist. Der Mitnehmer kann ebenfalls mittels dieser Klemmplatten 5, 6 am Treibriemen 2 befestigt sein. In der Abbildung befindet sich der Treibriemen 2 in einer Position, welcher der Verriegelungsposition des angeschlossenen Flügels entspricht.

In **Fig. 2** ist die Verriegelungsvorrichtung 1 schematisch dargestellt, wobei der Verriegelungsantrieb 4 in dieser Darstellung weggelassen und die Anlenkung des Verriegelungsgliedes 3 aus Gründen der Übersichtlichkeit vereinfacht dargestellt ist.

Das Verriegelungsglied 3 ist mittels eines Bolzens 10 in einem Lager 11 senkrecht zur Bewegungsrichtung des Treibriemens 2 verschiebbar gelagert. Der Bewegungsweg des Verriegelungsgliedes 3 ist durch Anschläge 13, 14 begrenzt, wobei der eine Anschlag 13 der verriegelnden Stellung des Verriegelungsgliedes 3 und der andere Anschlag 14 der entriegelnden Stellung des Verriegelungsgliedes 3 entspricht. Ein als Feder 12 ausgebildeter mechanischer Energiespeicher beaufschlagt das Verriegelungsglied 3 in seine verriegelnde Stellung.

Der Verriegelungsantrieb 4 kann nach dem Arbeitsstromprinzip funktionieren. Beispielsweise kann ein Elektromagnet vorgesehen sein, welcher bei Bestromung das Verriegelungsglied 3 in seine entriegelnde Stellung bewegt. Bei fehlender Bestromung des Elektromagneten wird das Verriegelungsglied 3 durch den mechanischen Energiespeicher wieder in seine verriegelnde Stellung beaufschlagt. Hierdurch ist sichergestellt, dass auch bei Ausfall der elektrischen Energieversorgung eine sichere Verriegelung der Türanlage gewährleistet ist. Eine Entriegelung kann dann bei Bedarf manuell, beispielsweise durch Betätigung eines am Verriegelungsglied 3 angeordneten Griffes, erfolgen.

Die Klemmplatten 5, 6 liegen beidseitig des Treibriemens 2 an und sind durch eine nicht dargestellte Einrichtung, z.B. Klemmschrauben, miteinander verspannt, wobei die dem Treibriemen 2 zugewandten Oberflächen der Klemmplatten 5, 6 den entsprechenden Oberflächen des Treibriemens 2 entsprechen. Die der Verzahnung des Treibriemens 2 zugewandte Fläche der einen Klemmplatte 5 weist eine Verzahnung auf, welche in die Verzahnung des Treibriemens 2 eingreift. Dadurch und durch ihre gegenseitige Verspannung sind die Klemmplatten 5, 6 an dem Treibriemen 2 fixiert und bewegen sich somit gemeinsam mit dem Treibriemen 2.

An einer Klemmplatte 5 ist das Gegenglied 7 für das Verriegelungsglied 3 angeordnet. Das Gegenglied 7 weist eine Ausnehmung 8 auf in welche das Verriegelungsglied 3 in seiner dargestellten verriegelnden Stellung eingreift und somit eine Bewegung des Treibriemens 2 verhindert. Aufgrund der Bewegungskopplung mit dem Treibriemen 2 ist der angeschlossene Flügel dann verriegelt. Das Gegenglied 7 weist außerdem beiderseits der Ausnehmung 8 zwei Auflaufschrägen 9 auf, deren Funktion in den nachfolgenden Fig. 3 bis 6 verdeutlicht wird:
In **Fig. 3** befindet sich der Treibriemen 2 noch in der Verriegelungsposition des angeschlossenen Flügels, d.h. die Ausnehmung 8 des Gegengliedes 7 befindet sich im Bereich des Verriegelungsgliedes 3, welches in dieser Abbildung jedoch in seiner entriegelnden Stellung dargestellt ist, d.h. nicht mehr in die Ausnehmung 8 des Gegengliedes 7 eingreift. Der Treibriemen 2 und somit der an diesen angeschlossene Flügel sind also nicht mehr verriegelt und können aus der Verriegelungsposition herausbewegt werden.

In **Fig. 4** wurde der an den Treibriemen 2 angeschlossene Flügel aus der Verriegelungsposition herausbewegt. Der Treibriemen 2 und das daran montierte Gegenglied 7 befinden sich also nicht mehr im Bereich des Verriegelungsgliedes 3. Dieses ist in seiner verriegelnden Stellung dargestellt, welche - wie es vorangehend bereits beschrieben wurde - beispielsweise bei Aufhebung der Bestromung des Verriegelungsantriebes 4, aber auch bei dessen Defekt auftreten kann.

Bewegt sich der an den Treibriemen 2 angeschlossene Flügel in Richtung seiner Verriegelungsposition, wie es in **Fig. 5** mit einer Bewegung des Treibriemens 2 und des daran montierten Gegengliedes 7 nach rechts dargestellt ist, so trifft die Auslaufschräge 9 des Gegengliedes 7 auf das in seiner verriegelnden Stellung befindliche Verriegelungsglied 3, welches hierdurch unter Kompression der Feder 12 aus seiner verriegelnden Stellung herausbewegt wird, so dass das Gegenglied 7 an dem Verriegelungsglied 3 vorbei bis in die Verriegelungsposition bewegbar ist.

**Fig. 6** zeigt die Position des Gegenglieds 7 kurz vor Erreichen der Verriegelungsposition. Sobald die der Ausnehmung 8 benachbarte Kante der Auflaufschräge des Gegengliedes 7 das Verriegelungsglied 3 vollständig passiert hat, wird dieses durch die Feder 12 in die Ausnehmung 8 gedrängt, wodurch die in Fig. 2 dargestellte Verriegelung des Treibriemens 2 und somit des daran angeschlossenen Flügels wieder erreicht ist.

### Liste der Referenzzeichen

- 1: Verriegelungsvorrichtung
- 2: Treibriemen
- 3: Verriegelungsglied
- 4: Verriegelungsantrieb
- 5: Klemmplatte
- 6: Klemmplatte
- 7: Gegenglied
- 8: Ausnehmung
- 9: Auflaufschräge
- 10: Bolzen
- 11: Lager
- 12: Feder
- 13: Anschlag
- 14: Anschlag

## Patentansprüche

1. Treibriemen (2) und eine Verriegelungsvorrichtung (1) zum Verriegeln einer Tür oder eines Fensters mit mindestens einem Flügel,
wobei der Flügel mit dem Treibriemen (2) bewegungskoppelbar ist, und
wobei die Verriegelungsvorrichtung (1) ortsfest an einem Schiebetürantrieb montierbar ist und ein zwischen einer entriegelnden Stellung und einer verriegelnden Stellung bewegliches Verriegelungsglied (3) aufweist, und
wobei das Verriegelungsglied (3) mit dem Treibriemen (2) zusammenwirkt, so dass der Treibriemen (2) durch das sich in der verriegelnden Stellung befindende Verriegelungsglied (3) blockierbar ist,
wobei die Verriegelungsvorrichtung (1) einen Verriegelungsantrieb (4) zum Antreiben des beweglichen Verriegelungsglieds (3) aufweist,
**dadurch gekennzeichnet, dass** das Verriegelungsglied (3) mit einem Gegenglied (7) zusammenwirkt, das mittels zweier Klemmplatten (5, 6) an dem Treibriemen (2) montiert ist, und
wobei das Gegenglied (7) eine Ausnehmung (8) aufweist, in welche das Verriegelungsglied (3) in seiner verriegelnden Stellung eingreift und
dass das Verriegelungsglied (3) mit dem Verriegelungsantrieb (4) zusammenwirkt, durch welchen das Verriegelungsglied (3) zwischen seiner verriegelnden Stellung und seiner entriegelnden Stellung bewegbar ist,
wobei das Gegenglied (7) so ausgebildet ist, dass das Verriegelungsglied (3) außerhalb der Verriegelungsposition des Treibriemens (2) mit diesem nicht verriegelbar ist.

2. Treibriemen (2) und eine Verriegelungsvorrichtung nach Anspruch 1, **dadurch gekennzeichnet, dass** das Gegenglied (7) benachbart zu der Ausnehmung (8) mindestens eine Führungseinrichtung für das Verriegelungsglied (3) aufweist.

3. Treibriemen (2) und eine Verriegelungsvorrichtung nach Anspruch 2, **dadurch gekennzeichnet, dass** die Führungseinrichtung des Gegengliedes (7) als Auflaufschräge (9) ausgebildet ist.

4. Treibriemen (2) und eine Verriegelungsvorrichtung nach Anspruch 1, **dadurch gekennzeichnet, dass** die Führungseinrichtung des Gegengliedes (7) so ausgebildet ist, dass das Verriegelungsglied (3) in die Ausnehmung (8) des Gegengliedes (7) geführt wird, wenn der Treibriemen (2) aus einer von der Verriegelungsposition abweichenden Position in die Verriegelungsposition bewegt wird.

5. Treibriemen (2) und eine Verriegelungsvorrichtung nach Anspruch 1, **dadurch gekennzeichnet, dass** das Verriegelungsglied (3) mit einer Rückstelleinrichtung zusammenwirkt, durch welche das Verriegelungsglied (3) in Richtung seiner verriegelnden Stellung beaufschlagt wird.

6. Treibriemen (2) und eine Verriegelungsvorrichtung nach Anspruch 5, **dadurch gekennzeichnet, dass** die Rückstelleinrichtung als Feder (12) ausgebildet ist, welche bei einer Bewegung des Verriegelungsgliedes (3) aus dessen verriegelnder Stellung in Richtung dessen entriegelnder Stellung komprimierbar ist.

7. Treibriemen (2) und eine Verriegelungsvorrichtung nach Anspruch 1, **dadurch gekennzeichnet, dass** der Verriegelungsantrieb (4) einen elektrischen Aktor aufweist, bei dessen Bestromung das Verriegelungsglied (3) in seine entriegelnde Stellung bewegbar ist.

8. Treibriemen (2) und eine Verriegelungsvorrichtung nach Anspruch 1, **dadurch gekennzeichnet, dass** das Verriegelungsglied (3) in seiner verriegelnden Stellung vom Treibriemen (2) beabstandet ist.

## Claims

1. Drive belt (2) and locking device (1) for locking a door or a window with at least one leaf or sash, wherein the leaf or sash is able to be coupled in terms of movement to the drive belt (2), and wherein the locking device (1) is able to be mounted in a positionally fixed manner on a sliding-door drive and has a locking member (3) which is movable between an unlocking position and a locking position, and wherein the locking member (3) interacts with the drive belt (2) such that the drive belt (2) is able to be blocked by the locking member (3) in the locking position, wherein the locking device (1) has a locking drive (4) for driving the movable locking member (3),
**characterized in that** the locking member (3) interacts with a counterpart member (7) which is mounted on the drive belt (2) by means of two clamping plates (5, 6), and wherein the counterpart member (7) has a recess (8) into which the locking member (3) engages in its locking position, and
**in that** the locking member (3) interacts with the locking drive (4), by way of which locking drive the locking member (3) is able to be moved between its locking position and its unlocking position, wherein the counterpart member (7) is designed in such a way that the locking member (3), outside the position of the drive belt (2) for locking, is not able to be locked thereto.

2. Drive belt (2) and locking device according to Claim 1,
**characterized in that**, adjacent to the recess (8), the counterpart member (7) has at least one guide device for the locking member (3).

3. Drive belt (2) and locking device according to Claim 2,
**characterized in that** the guide device of the counterpart member (7) is in the form of a run-on bevel (9).

4. Drive belt (2) and locking device according to Claim 1,
**characterized in that** the guide device of the counterpart member (7) is designed in such a way that the locking member (3) is guided into the recess (8) of the counterpart member (7) when the drive belt (2) is moved from a position different from the position for locking into the position for locking.

5. Drive belt (2) and locking device according to Claim 1,
**characterized in that** the locking member (3) interacts with a restoring device by way of which the locking member (3) is loaded in the direction of its locking position.

6. Drive belt (2) and locking device according to Claim 5,
**characterized in that** the restoring device is in the form of a spring (12) which is able to be compressed when the locking member (3) is moved from its locking position in the direction of its unlocking position.

7. Drive belt (2) and locking device according to Claim 1,
**characterized in that** the locking drive (4) has an electrical actuator whose electrical energization results in the locking member (3) being able to be moved into its unlocking position.

8. Drive belt (2) and locking device according to Claim 1,
**characterized in that**, in its locking position, the locking member (3) is spaced apart from the drive belt (2).

## Revendications

1. Courroie d'entraînement (2) et dispositif de verrouillage (1) pour verrouiller une porte ou une fenêtre avec au moins un battant,
le battant pouvant être couplé en mouvement à la courroie d'entraînement (2), et
le dispositif de verrouillage (1) pouvant être monté de manière fixe sur un entraînement de porte coulissante et présentant un organe de verrouillage (3) mobile entre une position de déverrouillage et une position de verrouillage, et l'organe de verrouillage (3) coopérant avec la courroie d'entraînement (2), de telle sorte que la courroie d'entraînement (2) peut être bloquée par l'organe de verrouillage (3) se trouvant dans la position de verrouillage,
le dispositif de verrouillage (1) présentant un entraînement de verrouillage (4) pour entraîner l'organe de verrouillage mobile (3),
**caractérisés en ce que**
l'organe de verrouillage (3) coopère avec un organe complémentaire (7) qui est monté sur la courroie d'entraînement (2) au moyen de deux plaques de serrage (5, 6), et
l'organe complémentaire (7) présente un évidement (8) dans lequel s'engage l'organe de verrouillage (3) dans sa position de verrouillage, et
l'organe de verrouillage (3) coopère avec l'entraînement de verrouillage (4) par lequel l'organe de verrouillage (3) peut être déplacé entre sa position de verrouillage et sa position de déverrouillage,
l'organe complémentaire (7) étant configuré de telle sorte que l'organe de verrouillage (3) ne puisse pas être verrouillé avec la courroie d'entraînement (2) en dehors de la position de verrouillage de celle-ci.

2. Courroie d'entraînement (2) et dispositif de verrouillage selon la revendication 1, **caractérisés en ce que** l'organe complémentaire (7) présente au moins un appareil de guidage pour l'organe de verrouillage (3), au voisinage de l'évidement (8).

3. Courroie d'entraînement (2) et dispositif de verrouillage selon la revendication 2, **caractérisés en ce que** l'appareil de guidage de l'organe complémentaire (7) est configuré sous forme de rampe (9).

4. Courroie d'entraînement (2) et dispositif de verrouillage selon la revendication 1, **caractérisés en ce que** l'appareil de guidage de l'organe complémentaire (7) est configuré de telle sorte que l'organe de verrouillage (3) soit guidé dans l'évidement (8) de l'organe complémentaire (7) lorsque la courroie d'entraînement (2) est déplacée d'une position différente de la position de verrouillage vers la position de verrouillage.

5. Courroie d'entraînement (2) et dispositif de verrouillage selon la revendication 1, **caractérisés en ce que** l'organe de verrouillage (3) coopère avec un appareil de rappel par lequel l'organe de verrouillage (3) est sollicité en direction de sa position de verrouillage.

6. Courroie d'entraînement (2) et dispositif de verrouillage selon la revendication 5, **caractérisés en ce que** l'appareil de rappel est configuré sous forme de ressort (12) qui peut être comprimé lors d'un mouvement de l'organe de verrouillage (3) de sa position de verrouillage en direction de sa position de déverrouillage.

7. Courroie d'entraînement (2) et dispositif de verrouillage selon la revendication 1, **caractérisés en ce que** l'entraînement de verrouillage (4) présente un actionneur électrique dont l'alimentation permet de déplacer l'organe de verrouillage (3) dans sa position de déverrouillage.

8. Courroie d'entraînement (2) et dispositif de verrouillage selon la revendication 1, 5, **caractérisés en ce que** l'organe de verrouillage (3) est espacé de la courroie d'entraînement (2) dans sa position de verrouillage.
